# EUROPÄISCHE PATENTSCHRIFT

(11) **EP 0 214 163 B1**
(45) Veröffentlichungstag und Bekanntmachung des Hinweises auf die Patenterteilung: **23.08.1989**
(21) Anmeldenummer: 86901029.8
(22) Anmeldetag: 14.02.1986
(51) Int. Cl.: B66C 23/78

(54) **UNTERWAGEN EINES SCHWERLASTFAHRZEUGES, INSBESONDERE EINES MEHRACHSIGEN MOBILKRANES**
CHASSIS OF A HEAVY VEHICLE, PARTICULARLY A MULTIAXLE MOVING CRANE
CHASSIS D'UN VEHICULE POIDS LOURD, EN PARTICULIER D'UNE GRUE MOBILE A PLUSIEURS ESSIEUX

(30) Priorität: 15.02.1985 CH 692/85
(43) Veröffentlichungstag der Anmeldung: 18.03.1987
(73) Patentinhaber: ZIMMERMANN, Ernst, CH-3084 Wabern (CH)
(72) Erfinder: ZIMMERMANN, Ernst, CH-3084 Wabern (CH)
(74) Vertreter: Gasser, François W. (CH)
(86) Internationale Anmeldenummer: CH8600021
(87) Internationale Veröffentlichungsnummer: WO8604884

(56) Entgegenhaltungen:
- CH-A- 315 419
- DE-A- 1 756 144
- FR-A- 2 229 640
- GB-A- 1 554 735
- US-A- 2 400 803
- US-A- 2 910 189
- US-A- 2 914 194

## Beschreibung

Die vorliegende Erfindung bezieht sich auf einen Unterwagen eines Schwerlastfahrzeuges, insbesondere eines mehrachsigen Mobilkranes nach dem Oberbegriff des Patentanspruches 1.

Es ist bekannt, die Unterwagen zum Beispiel von Mobilkranen mit Abstützungen auszurüsten, die teilweise quer zur Fahrzeug-Längsachse ausgefahren werden können. Durch die ausgefahrenen Abstützungen und durch das Aufsetzen von Vertikalzylindern am Boden wird die Abstützbasis für die Arbeitsstellung vergrössert, so dass mit dem Kran viel schwerere Lasten gehoben werden können, als dies ohne Abstützungen der Fall ist.

Üblicherweise sind solche Mobilkrane mit zwei mehr oder weniger gleich langen Doppelkasten-Abstützungen versehen; in Fahrtrichtung gesehen einem vorderen und einem hinteren Abstützpaar. Das hintere Paar der Doppelkasten-Abstützungen bildet dabei das Heck des Mobilkranes und ist immer hinter der letzten Hinterachse des Unterwagens angeordnet. Das vordere Paar der Doppelkasten-Abstützungen liegt immer zwischen dem Drehkranz und der vordersten Vorderachse des Unterwagens. In der Regel liegt die vordere Abstützung mindestens um die Distanz vom Drehkranz entfernt, die dem Abstand der hintersten Abstützung vom Drehkranz entspricht.

Die zwei etwa gleich langen Abstützpaare bilden eine 4-Punkt-Abstützung, deren Verbindungslinien, auch Kippkanten genannt, mindestens eine quadratische, meistens aber eine rechteckige Abstützfläche begrenzen, die zum Teil die Tragfähigkeit oder das Umkippen des Kranes bestimmen. Bei einer rechteckigen Abstützfläche verläuft die längere Seite parallel zur Fahrzeug-Längsachse.

Die Tragfähigkeit wird bestimmt durch den kürzesten Abstand von der Mitte des Drehkranzes bis zum Schnittpunkt der parallel zur Fahrzeug-Längsachse laufenden seitlichen Verbindungslinien (Kippkanten). Dieser Abstand ist dem Radius des Kreises aus der Mitte des Drehkranzes gleichzusetzen, auf dem sich im Idealfall alle Abstützpunkte befinden. Beispielsweise aus der DE-A-1 756 144 ist eine derartige 4-Punkt-Abstützung bekannt. Sie weist grosse Nachteile auf, weil bei einer quadratischen Abstützfläche der Kreis im besten Fall vier Berührungspunkte aufweist. Bei einer rechteckigen Auflagefläche sind es sogar nur zwei Berührungspunkte, die zu einem schlechten Nutzungsgrad führt.

Neben 4-Punkt-Abstützungen sind auch Unterwagenkonstruktionen der eingangs genannten Art bekannt, die drei über die ganze Länge des Unterwagens verteilte Abstützpaare aufweisen. Sie besitzen von der mittleren zur hinteren Abstützung eine trapezähliche Abstützfläche und eine geometrisch gleiche oder ähnliche Abstützfläche zwischen der mittleren und der vorderen Abstützung. Es handelt sich demnach um zwei Einzel trapez-Abstützungen, die begrenzt sind durch zwei separate mittlere Einfachkastenabstützungen wie sie beispielsweise aus dem Prospekt der Firma AGIS MECCANICA S.P.A., Milano, betreffend deren Mobilkran Ag 18/6 bekannt sind. Sie weisen im wesentlichen die gleichen Nachteile auf wie die 4-Punkt-Abstützungen, führen aber im Vergleich zu diesen zu noch schwereren Unterwagen.

Der vorliegenden Erfindung liegt die Aufgabe zugrunde, einen Unterwagen der eingangs beschriebenen Art zu schaffen, der die Nachteile der bekannten Konstruktionen vermeidet und der eine möglichst grosse, sich um den Drehkranzmittelpunkt herum angeordnete Abstützfläche aufweist und bei dem das Heranmanöverieren von schweren zu hebenden Lasten an den Drehkranzmittelpunkt heran nicht durch Abstützungen beeinträchtigt wird, und dessen Leergewicht durch optimale Konstruktion der Abstützungen möglichst klein gehalten werden soll.

Erfindungsgemäss wird diese Aufgabe durch einen Unterwagen gelöst, wie er im Patentanspruch 1 definiert ist.

Die vorliegende Erfindung verwendet demnach drei Abstützpaare, wobei die mittlere in Fahrtrichtung gesehen unmittelbar vor dem Drehkranz liegt und als Doppelkasten-Abstützung ausgebildet ist und die grösste Abstützbreite aufweist, die den Radius für den Kreis festlegt, auf dem weitere Abstützpunkte zu liegen haben. Dieser Radius entspricht der Distanz von der Mitte des Drehkranzes bis zur Mitte eines Vertikalzylinders der mittleren Abstützung.

Die Mitten der Vertikalzylinder des hinteren Abstützpaares am Heck des Unterwagens liegen auf dem erwähnten Kreis. Als hintere Abstützung wird vorteilhafterweise eine Einfachkasten-Konstruktion verwendet, in welcher sich die Abstützträger, wenn ganz eingefahren, im gemeinsamen Gehäuse in der Mitte berühren können.

Das Ausstossen der beiden kurzen Abstützträger kann z. B. mit nur einem Teleskopierzylinder geschehen. Gewichts-und kostenmässig entspricht diese hintere Abstützung einem Drittel der normalerweise verwendeten hinteren Doppelkasten-Abstützungen.

Die Mitten der Vertikalzylinder des vorderen Abstützpaares liegen ebenfalls auf dem erwähnten Kreis. Diese Abstützung besteht nur aus zwei Vertikalzylindern, ist also nicht quer zur Längsachse des Fahrzeuges ausschiebbar wie die mittlere und die hintere Abstützung. Da der Unterwagenteil vor der Abstützung keine von der Lasthebevorrichtung herrührende grossen Biege-und Torsionskräfte zu übertragen hat, kann dieser Teil wesentlich schmaler, leichter und kostengünstiger gebaut werden als dies bei früheren Ausführungen der Fall ist. Der schmale Vorderteil erlaubt einen grösseren Einschlag der Vorderachsen, wodurch die vorgeschriebenen Wendekreise leichter erzeihlt werden.

Die vordere und die mittlere Abstützung bieten den grossen Vorteil, mit schweren Lasten auf Lkw's oder Tiefgängern ganz nahe am Vorderteil des Unterwagens, an der nicht vorstehenden vorderen Abstützung vorbei und bis zur mittleren Abstützung zu fahren, um diese Lasten möglichst nahe beim Drehkranz umzuschlagen. Dies ist bei den hiervor beschriebenen bekannten 4-Punkt-Abstützungen mit Doppelkasten-Abstützungen nicht möglich.

Durch die grosse Gewichtseinsparung im vorderen Unterwagenteil und durch die Verwendung einer hinteren Einfachkasten-Abstützung anstelle der üblichen Doppelkasten-Abstützung, wird der Unterwagen wesentlich leichter und kostengünstiger bei annähernd gleicher Tragfähigkeit an der Lasthebevorrichtung, verglichen mit den bekannten Unterwagen mit 4-Punkt-Abstützungen.

Die Erfindung wird nachstehend anhand der Zeichnung beispielsweise erläutert. In der Zeichnung zeigt
Fig. 1 eine schematische Ansicht eines Mobilkranes mit einem erfindungsgemässen Unterwagen und
Fig. 2 eine Draufsicht auf den erfindungsgemässen Unterwagen des Mobilkranes nach Fig. 1, jedoch ohne die Lasthebevorrichtung des Kranes.

Das Schwerlastfahrzeug nach Fig. 1, das einen Mobilkran mit mehrachsigem Unterwagen 4 darstellt, weist ein vorderes 3, ein mittleres 1 und ein hinteres 2 je ungleiches Abstützpaar auf. Das mittlere Abstützpaar 1 ist als Doppelkasten-Abstützung für die grösste Abstützbreite a ausgebildet und liegt in Fahrtrichtung gesehen zwischen der vordersten Hinterachse 7 und der hintersten Vorderachse 8 unmittelbar vor dem Drehkranz 6, der zur Aufnahme der Lasthebevorrichtung 5 bestimmt ist. Der kleinste Abstand c der quer zur Längsachse X des Fahrzeuges verlaufenden Mittelwand 9 der Doppelkasten- Abstützung 1 zum Mittelpunkt A des Drehkranzes 6 entspricht mindestens dem einfachen und höchstens dem doppelten Radius des Wälzlagers 6a. Die Abstützbreite a der mittleren Abstützung 1 ist mindestens 1,66 mal grösser als die Breite b der hinteren Abstützung 2.

Am Heck des Unterwagens 4 liegt die hintere Einfachkasten-Abstützung 2, deren zwei Abstützträger 17, wenn ganz eingefahren, sich im gemeinsamen Gehäuse in der Mite bei der theoretischen Längsachse X berühren können. Die mittlere und hintere Abstützung 1, resp. 2 sind je Teleskopierabstützungen, wobei der Teleskopiermechanismus nicht dargestellt ist.

Die vordere Abstützung 3 liegt mindestens vor der hintersten Vorderachse 8 und besteht nur aus einem Paar Vertikalzylinder 11 und 12, die innerhalb der Breite des Unterwagens angebracht sind. Der Abstand der beiden Vertikalzylinder 11 und 12 zur Mitte A des Drehkranzes 6 ist gleich dem Radius des Kreises 10, der mindestens durch die Mitte eines Vertikalzylinders 13 der ausgefahrenen mittleren und durch die beiden Mitten der Vertikalzylinder 14 und 15 der hinteren Abstützung 1, resp. 2 führt. Die Mitte eines der beiden Vertikalzylinder der mittleren Abstützung 1 liegt unmittelbar innerhalb oder ausserhalb des Kreises 10, wird aber für die Tragfähigkeitsberechnung an der Lasthebevorrichtung als auf dem Kreis 10 liegend betrachtet. Somit geben diese sechs Abstützpunkte auf dem Kreis 10 um die Mitte A des Drehkranzes 6 einen wesentlich besseren Nutzungsgrad als die bisher bekannten 4- oder 6-Punkt-Abstützungen, deren Kreis meistens nicht oder nur zufällig durch die Mitte A des Drehkranzes 6 geht.

Die hohen Biege- und Torsionskräfte, die beim Versetzen von Lasten durch die Lasthebevorrichtung 5 entstehen, werden über den Drehkranz 6 auf den Unterwagen 4 geleitet und von da direkt auf die unmittelbar davor liegende mittlere Abstützung 1, die den Hauptteil dieser auftretenden Kräfte übernimmt, wenn der Kran quer zur Längsachse X arbeitet.

Die hintere Abstützung 2, deren Vertikalzylinder 14 und 15 ebenfalls auf dem Kreis 10 liegen, überträgt mindestens die gleich grossen Biege-und Torsionskräfte wie die mittlere Abstützung. Mit der erfindungsgemässen Anordnung wird allerdings die sonst übliche hintere Doppelkastenabstützung, die mindestens dreimal schwerer und teurer ist als eine Einfachkasten-Abstützung, umgangen.

Die vordere Abstützung 2, deren Vertikalzylinder 11 und 12 ebenfalls auf dem Kreis 10 liegen, überträgt mindestens die gleich grossen Biege- und Torsionskräfte wie die mittlere Abstützung 1, bereits vor der hintersten Vorderachse 8, und gestattet es, den davor liegenden Unterwagenteil 4a mindestens um die halbe Breite des Abstützträgers 17 der hinteren Abstützung 2 schmäler, leichter und kostengünstiger zu gestalten, als der Unterwagenteil 4b zwischen der vorderen und der hinteren Abstützung 3 resp. 2.

Der schmälere Unterwagenteil 4a erlaubt für die restlichen Vorderachsen 16 einen grösseren Radeinschlag 18. Dadurch werden die vorgeschriebenen Wendekreise an Mobilkranen leichter erzielt als bisher und die Manöverierfähigkeit des Mobilkranes wird wesentlich vergrössert.

Die vordere Abstützung 3 ist nicht quer zur Längsachse X teleskopierbar wie die mittlere 1 und hintere 2, weil in diesem Unterwagenbereich normalerweise Motor, Getriebe und Antriebsstrang den Einbau, z. B. einer Doppelkasten- Abstützung nicht ermöglichen.

Bezogen auf die Mitte aller sechs Vertikalzylinder zeigt Fig. 2, dass die äusseren Verbindungslinien, auch Kippkanten genannt, von der mittleren zur vorderen Abstützung 1 resp. 3 ein kleines und von der mittleren zur hinteren Abstützung 1 resp. 3 ein grosses Trapez begrenzen. Es handelt sich demnach um eine Doppeltrapez-Abstützung.

Die Fahrerkabine 19 am Unterwagen 4 zeigt die Fahrtrichtung an.

## Patentansprüche

1. Unterwagen (4) eines Schwerlastfahrzeuges, insbesondere eines mehrachsigen Mobilkranes, mit einem eine Lasthebevorrichtung (5) tragenden Drehkranz (6) und in Fahrtrichtung gesehen mindestens einer mittleren (1) sowie einer hinteren (2) und einer vorderen (3) Abstützung, wobei die mittlere, quer zur Längsachse (X) des Fahrzeuges teleskopierbar ist und mit der grössten Abstützbreite (a) zwischen den vordersten Hinterrädern (7) und den hintersten Vorderrädern (8) liegt und ihre grösste Abstützbreite (a) mindestens 1,66 mal grösser ist als die grösste Abstützbreite (b) der hinteren Abstützung (2), und die vordere (3), nicht quer zur Längsachse (X) teleskopierbare Abstützung mindestens vor den hintersten Vorderrädern (8) liegt, dadurch gekennzeichnet, dass die mittlere Abstützung (1) unmittelbar vor dem Drehkranz (6) liegt und als Doppelkasten-Abstützung ausgebildet ist und die hintere Abstützung (2) als quer zur Längsachse (X) teleskopierbare Einfachkasten-Abstützung ausgebildet ist, und dass ein vom Drehkranzmittelpunkt (A) aus geschlagener Kreis (10) durch die Mitten der beiden Vertikalzylinder (11, 12) der vorderen (3) und durch die Mitte von mindestens einem Vertikalzylinder (13) der teleskopierten mittleren Doppelkasten-Abstützung (1) und durch die beiden Mitten der Vertikalzylinder (14, 15) der teleskopierten hinteren Abstützung (2) führt.

2. Unterwagen nach Patentanspruch 1, dadurch gekennzeichnet, dass der in Draufsicht gesehene Abstand (c) der quer zur Längsachse (X) des Fahrzeuges verlaufenden Mittelwand (9) der mittleren Doppelkasten-Abstützung (1) zum Mittelpunkt (A) des Drehkranzes (6) mindestens dem einfachen und höchstens dem doppelten Radius des Drehkranz-Wälzlagers (6a) entspricht.

3. Unterwagen nach Patentanspruch 1, dadurch gekennzeichnet, dass sein die restlichen Vorderräder (16) tragender Teil (4a) um mindestens die halbe Breite eines Abstützträgers (17) der hinteren Abstützung (2) schmäler ist als derjenige Teil (4b) zwischen der vorderen und der hinteren Abstützung (3, resp. 2).

4. Unterwagen nach Patentanspruch 1, dadurch gekennzeichnet, dass die für die Tragfähigkeitsberechnung auf der theoretischen Linie (91) liegenden und der teleskopierten mittleren Doppelkasten-Abstützung (1) zugehörigen Vertikalzylinder die Basis bilden für ein Doppel-Trapez, von dem ein kleineres Trapez durch die Vertikalzylinder (11, 12) an der vorderen Abstützung (3) und ein grösseres Trapez durch die Vertikalzylinder (14, 15) der hinteren teleskopierten Abstützung (2) begrenzt wird.

## Claims

1. A chassis (4) of a heavy road vehicle, particularly a multiaxle mobile crane, comprising a slewing rim (6) supporting a load lifting apparatus (5) and, with respect to the driving direction at least a middle (1) as well as a rear (2) and a front (3) outrigger pair, whereby the middle outrigger pair is telescopable transversely to the longitudinal axis (X) of the vehicle and has its largest spread (a) arranged between the frontmost rear wheels (7) and the rearmost front wheels (8) and its largest spread (a) is at least 1.66 times greater than the largest spread (b) of the rear outrigger pair, and wherein the front outrigger pair (3), which is not telescopable transversely to the logitudinal axis (X) is disposed at least forward the rearmost front wheels (8), characterized in that the middle outrigger pair (1) is disposed immediately forward the slewing rim (6) and is a double casing outrigger pair and that the rear outrigger pair (2) is a single casing outrigger pair and is telescopable transversely to the longitudinal axis (X), and that a circular arc (10) centered at the center point (A) of the slewing rim passes through the centers of the two vertical cylinders (11, 12) of the front outrigger pair (3) and the center of at least one vertical cylinder (13) of the telescoped middle double casing outrigger pair (1) and the centers of the vertical cylinders (14, 15) of the telescoped rear outrigger pair (2).

2. A chassis according to claim 1, characterized in that, seen in plan view, the distance (c) of the middle wall (9) of the middle double casing outrigger pair (1) arranged transversely to the longitudinal axis (X) of the vehicle to the center point (A) of the slewing rim (6) is at least equal and at most twice the radius of the roller bearing (6a) of the slewing rim.

3. A chassis according to claim 1, characterized in that its part (4a) bearing the remaining front wheels (16) is at least the half width of the width of the outrigger beam (17) of the rear outrigger pair (2) narrower than its part (4b) located between the front and the rear outrigger pairs (3, 2).

4. A chassis according to claim 1, characterized in that the vertical cylinders of the telescoped middle double casing outrigger pair (1) which are disposed on the theoretical line (91) used to calculate the lifting capacity, form the base of a double trapezium from which a smaller trapezium is limited by the vertical cylinders (11, 12) of the front outrigger pair (3) and a greater trapezium is limited by the vertical cylinders (14, 15) of the telescoped rear outrigger pair (2).

## Revendications

1. Châssis d'un véhicule poids lourd, en particulier d'une grue mobile à axes multiples, comprenant une couronne d'orientation (6) supportant un dispositif à soulever des charges (5) et, vue en direction de marche, au moins un appuis médian (1) ainsi qu'un arrière (2) et un avant (3), dont le médian est télescopable obliquement à l'axe longitudinal (X) du véhicule et est situé, avec sa largeur d'appui maximale (a), entre les roues les plus avants des roues arrières (7) et les roues les plus arrières des roues avants (8) et dont la largeur d'appui maximale (a) est au moins 1,66 fois plus grande que la largeur d'appui maximale (b) de l'appui arrière (2), et dont l'appui avant (3), n'étant pas télescopable obliquement à l'axe longitudinal (X), est situé à l'avant au moins des roues les plus arrières (8) des roues avants, caractérisé en ce que l'appui médian (1) est situé immédiatement à l'avant de la couronne d'orientation (6) et est réalisé sous forme d'appui à caisse double et que l'appui arrière (2) est réalisé sous forme d'un appui à caisse simple télescopable obliquement à l'axe longitudinal (X), et en ce qu'un arc de cercle (10) dont le centre est situé au centre (A) de la couronne d'orientation passe par les centres des deux vérins verticaux (11, 12) de l'appui avant (3) et par le centre d'au moins un vérin vertical (13) de l'appui médian (1) à double caisse télescopé et par les centres des vérins verticaux (14, 15) de l'appui arrière (2) télescopé.

2. Châssis selon la revendication 1, caractérisé en ce que, en vue en plan, la distance (c) de la paroi moyenne (9) de l'appui médian (1) à caisse double orientée obliquement à l'axe longitudinal (X) au centre (A) de la couronne d'orientation (6) est au moins égale au et au maximum le double du rayon du palier à roulement (6a) de la couronne d'orientation.

3. Châssis selon la revendication 1, caractérisé en ce que sa partie (4a) supportant les autres roues avants (16) est au moins autant plus étroite que la partie (4b) située entre les appuis avant et arrière (3, resp. 2), que mesure la moitié de la largeur d'un support (17) de l'appui arrière.

4. Châssis selon la revendication 1, caractérisé en ce que les vérins verticaux de l'appui médian (1) à caisse double télescopé situés sur la ligne théorique (91) servant à calculer la charge admissible forment la base d'un trapèze double, dont un plus petit est limité par les vérins verticaux (11, 12) de l'appui avant (3) et dont un plus grand est limité par les vérins verticaux (14, 15) de l'appui arrière (2) télescopé.
